# EUROPÄISCHE PATENTSCHRIFT

(11) **EP 3 481 266 B1**
(45) Veröffentlichungstag und Bekanntmachung des Hinweises auf die Patenterteilung: **05.08.2020**
(21) Anmeldenummer: 16738719.0
(22) Anmeldetag: 07.07.2016
(51) Int. Cl.: A47L 9/00, A47L 5/36

(54) **REINIGUNGSGERÄT**
CLEANING DEVICE
APPAREIL DE NETTOYAGE

(43) Veröffentlichungstag der Anmeldung: 15.05.2019
(73) Patentinhaber: Alfred Kärcher SE & Co. KG, 71364 Winnenden (DE)
(72) Erfinder: PEFLOF, Gábor, 71364 Winnenden (DE)
(74) Vertreter: Hoeger, Stellrecht & Partner Patentanwälte mbB
(86) Internationale Anmeldenummer: PCT/EP2016/066156
(87) Internationale Veröffentlichungsnummer: WO 2018/006967

(56) Entgegenhaltungen:
- EP-A1- 2 904 955
- EP-A2- 1 860 263
- WO-A1-2010/018091

## Beschreibung

Die Erfindung betrifft ein Reinigungsgerät, umfassend einen Gerätekörper, einen Deckel, eine Schwenklagereinrichtung, über welche der Deckel schwenkbar an dem Gerätekörper gelagert ist, und eine Stützeinrichtung, über welche der Deckel in einer definierten geöffneten Schwenkstellung an dem Gerätekörper abstützbar ist, wobei die Stützeinrichtung mindestens ein Stützelement aufweist.

Aus der DE 44 37 244 A1 ist eine verschwenkbare Armlehne für einen Omnibussitz bekannt.

Die WO2010/018091 A1 offenbart ein Bodenpflegegerät und insbesondere Haushaltsstaubsauger mit einem Grundkörper, welcher wenigstens einen Raum für ein entnehmbares, mobiles oder lösbares Funktionselement wie Staubabscheideeinheit, Filtereinrichtung und/oder Zubehörteil aufweist. Es ist wenigstens ein Gehäuseteil vorhanden, welches den wenigstens einen Raum im Grundkörper zumindest teilweise abschließt, wobei das Gehäuseteil am Grundkörper angelenkt angeordnet ist. Es ist weiterhin ein Öffnungsmittel vorgesehen, welches das wenigstens eine Gehäuseteil aus einer Schließstellung freigibt. Ferner ist wenigstens ein krafterzeugendes Element vorhanden, welches das Gehäuseteil aus seiner Schließstellung über einen Öffnungsweg in eine Offenstellung bewegt. Das oder die krafterzeugenden Elemente sind außerhalb des Gelenks angeordnet.

Der Erfindung liegt die Aufgabe zugrunde, ein Reinigungsgerät der eingangs genannten Art bereitzustellen, welches eine konstruktiv einfach ausgebildete Deckelmechanik aufweist.

Diese Aufgabe wird bei dem eingangs genannten Reinigungsgerät erfindungsgemäß dadurch gelöst, dass die Stützeinrichtung mindestens ein Stützelement aufweist, und eine dem mindestens einen Stützelement zugeordnete Bahnführungseinrichtung aufweist, wobei das mindestens eine Stützelement ein an der Bahnführungseinrichtung geführtes Element umfasst, wobei die Bahnführungseinrichtung für das geführte Element eine erste Bahn aufweist und eine zweite Bahn aufweist, und an einem Übergangsbereich die zweite Bahn sich eingangsseitig an die erste Bahn anschließt und die zweite Bahn ausgangsseitig in die erste Bahn übergeht, und wobei an dem Übergangsbereich eine Schleuse angeordnet ist, welche einen Eintritt des geführten Elements aus der ersten Bahn eingangsseitig der zweiten Bahn in die zweite Bahn freigibt, aus der ersten Bahn ausgangsseitig der zweiten Bahn in die zweite Bahn sperrt und aus der zweiten Bahn ausgangsseitig der zweiten Bahn in die erste Bahn freigibt.

Durch die Bahnführungseinrichtung wird für das geführte Element des Stützelements eine Zwangsführung vorgegeben. Dadurch lässt sich eine definierte Schwenkbewegung des Deckels bezüglich des Gerätekörpers erreichen.

Es lässt sich die definierte geöffnete Schwenkstellung sichern und beispielsweise kraftschlüssig sichern.

Es lässt sich auf einfache Weise eine Sicherung gegenüber Überdrücken des Deckels ausbilden.

Ein entsprechender Deckelmechanismus für das Öffnen des Deckels lässt sich bedienerfreundlich mit einer geringen Anzahl von Teilen ausbilden.

Insbesondere bildet die Bahnführungseinrichtung eine Kulissenbahn und das geführte Element des Stützelements entspricht einem Kulissenstein.

Es lässt sich auf einfache Weise durch die entsprechende Zwangsführung eine definierte geöffnete Schwenkstellung allein durch Erreichen der Schwenkstellung auf automatische Weise sichern.

Die Schleuse ermöglicht bei konstruktiv einfacher Ausführungsform auf einfache Weise das Öffnen bis zum Erreichen einer definierten Schwenkstellung oder Schließen des Deckels.

Günstig ist es, wenn die Schleuse eine schiefe Ebene ist oder umfasst, welche zu der ersten Bahn hin ansteigt, und eine Sperrfläche umfasst, durch welche die erste Bahn eingangsseitig der zweiten Bahn in die zweite Bahn übergeht. Dadurch kann auf einfache Weise verhindert werden, dass das geführte Element insbesondere beim Öffnen des Deckels aus der ersten Bahn ausgangsseitig in die zweite Bahn eindringt. Ferner lässt sich auf einfache Weise erreichen, dass insbesondere beim Schließen des Deckels das geführte Element ausgangsseitig von der zweiten Bahn in die erste Bahn übergeht. Dadurch ergibt sich eine definierte Zwangsführung für das geführte Element und es lässt sich beispielsweise auf einfache Weise eine definierte Schwenkstellung sichern. Sowohl das Öffnen als auch das Schließen lässt sich für einen Bediener auf einfache Weise durchführen.

Konstruktiv günstig ist es, wenn die Sperrfläche an einem Keilelement gebildet ist, welches die schiefe Ebene bildet und welches insbesondere in der zweiten Bahn angeordnet ist. Es lässt sich dadurch unter Minimierung der benötigten Bauteile auf einfache Weise eine Schleuse ausbilden.

Günstig ist es, wenn die zweite Bahn eine Schleife bildet, welche eingangsseitig und ausgangsseitig mit der ersten Bahn verbunden ist. Die Schleuse stellt sicher, dass die Schleife einen definierten Eingang und einen definierten Ausgang bezogen auf die Führung des geführten Elements im Bezug die erste Bahn aufweist. Es lässt sich dadurch auf einfache Weise eine Zwangsführung für das geführte Element erreichen, welche beispielsweise die automatische Sicherung einer definierten Schwenkstellung des Deckels zu dem Gerätekörper ermöglicht.

Günstig ist es, wenn das mindestens eine Stützelement im Bereich eines ersten Endes angelenkt ist und im Bereich eines zweiten Endes, welches zu dem ersten Ende abgewandt ist, das geführte Element sitzt. Das geführte Element entsprechend einem Kulissenstein kann dann auf einfache Weise bei konstruktiv einfacher Ausbildung für eine entsprechende Zwangsbewegung des Deckels bezüglich seiner Schwenkstellung und Sicherung einer definierten Schwenkstellung sorgen.

Günstig ist es, wenn das mindestens eine Stützelement schwenkbar angelenkt ist und dem mindestens einen Stützelement eine Federeinrichtung zugeordnet ist, welche bestrebt ist, das mindestens eine Stützelement in eine bestimmte Schwenkrichtung zu verschwenken. Dadurch lässt sich auf einfache Weise eine definierte Schwenkstellung fixieren und insbesondere kraftschlüssig fixieren. Zum Herausführen aus der definierten Schwenkstellung ist ein Kraftaufwand notwendig. Es ergibt sich dadurch eine automatische Bedienbarkeit. Insbesondere lässt sich auf automatische Weise diese definierte Schwenkstellung erreichen. Die Federeinrichtung kann in das Stützelement integriert sein und beispielsweise durch eine entsprechende Eigenelastizität des Stützelements ausgebildet sein und/oder es kann ein von dem Stützelement getrennte Federeinrichtung und auf diese wirkende Federeinrichtung wie beispielsweise eine Spiralfeder oder dergleichen vorgesehen sein.

Insbesondere ist die bestimmte Schwenkrichtung von dem Gerätekörper weg. Dadurch lässt sich auf einfache Weise eine definierte Schwenkstellung kraftschlüssig fixieren.

Es ist günstig, wenn die erste Bahn eine mindestens näherungsweise gerade Führungsstrecke für das geführte Element aufweist. Dadurch lässt sich auf einfache Weise eine Öffnungsbewegung für den Deckel zu dem Gerätekörper erreichen.

Es ist ferner günstig, wenn die zweite Bahn einen Auskopplungsbereich aufweist, welcher geradlinig ausgebildet und ausgangsseitig in die erste Bahn führt und insbesondere die erste Bahn eine lineare Fortsetzung des Auskopplungsbereichs ist. Dadurch lässt sich auf einfache Weise bei konstruktiv einfacher Ausbildung eine Schließbewegung des Deckels an dem Gerätekörper erreichen.

Insbesondere ist der Auskopplungsbereich als Kanal mit gegenüberliegenden Begrenzungswänden ausgebildet. Dadurch lässt sich auf einfache Weise eine Schleife an dem zweiten Bereich ausbilden. Es ist eine Zwangsführung erreicht, die verhindert, dass das geführte Element aus dem entsprechenden Kanal ausdringen kann.

Es ist ferner günstig, wenn der zweite Bereich einen Anlagebereich aufweist, welcher eine Sperrfläche aufweist, wobei bei Anliegen des geführten Elements an die Sperrfläche der Deckel in der bestimmten geöffneten Schwenkstellung fixiert ist. Dadurch lässt sich auf einfache Weise insbesondere kraftschlüssig eine definierte Schwenkstellung sichern, wobei diese durch die Stützeinrichtung abgestützt ist. Es ist dann günstig, wenn die zweite Bahn an dem Anlagebereich so ausgebildet ist, dass ein Kraftaufwand erforderlich ist, um das geführte Element aus dem Anlagebereich zu bringen. Dadurch lässt sich ein hoher Bedienungskomfort erreichen.

Insbesondere ist die zweite Bahn an dem Anlagebereich so ausgebildet, dass durch Verschwenken des Deckels zu dem Gerätekörper hin unter Kraftaufwand das geführte Element aus dem Anlagebereich bringbar ist. Dadurch lässt sich auf einfache Weise eine definierte Schwenkstellung halten und abstützen und diese lässt sich auf einfache Weise aufheben. Insbesondere kann es dann vorgesehen sein, dass die Verschwenkung zu dem Gerätekörper hin wieder eine Gegenbewegung durchgeführt werden muss und danach wieder eine Verschwenkung zu dem Gerätekörper hin, um den Deckel verschließen zu können.

Bei einer vorteilhaften Ausführungsform ist der Anlagebereich durch einen Doppelmuldenbereich gebildet, welcher eine erste Mulde und eine zweite Mulde aufweist, wobei die erste Mulde und die zweite Mulde miteinander verbunden sind, wobei die Sperrfläche an der ersten Mulde gebildet ist und ein Kraftaufwand zur Überführung des geführten Elements von der ersten Mulde in die zweite Mulde erforderlich ist, und wobei die erste Mulde mit einem Einkopplungsbereich verbunden ist, welcher eingangsseitig mit dem ersten Bereich verbunden ist, und wobei die zweite Mulde mit einem Auskopplungsbereich verbunden ist, welcher ausgangsseitig in die erste Bahn führt.

Über die erste Mulde lässt sich auf einfache Weise eine definierte Schwenkstellung des Deckels zu dem Gerätekörper halten und dabei abstützen. Durch Überführung von der ersten Mulde in die zweite Mulde lässt sich auf einfache Weise eine Rückführung des Deckels zum Verschließen des Deckels durchführen.

Ganz besonders vorteilhaft ist es, wenn der benötigte Kraftaufwand der Überwindung einer Federkraft einer dem mindestens einen Stützelement zugeordneten Federeinrichtung entspricht. Es lässt sich dadurch unter Minimierung der Anzahl der benötigten Teile bei einfacher konstruktiver Ausbildung ein hoher Bedienungskomfort erreichen.

Ganz besonders vorteilhaft ist es, wenn der Doppelmuldenbereich als Kanal mit gegenüberliegenden Begrenzungswänden ausgebildet ist. Dadurch lässt sich eine definierte Führung des geführten Elements in den Doppelmuldenbereich erreichen, um einerseits die definierte Schwenkstellung zu sichern und andererseits durch eine definierte Führung eine Lösung der definierten Schwenkstellung und eine Rückführung des Deckels in eine geschlossene Position zu ermöglichen.

Es ist dann günstig, wenn die zweite Bahn einen Einkopplungsbereich aufweist, welcher eingangsseitig mit der ersten Bahn verbunden ist. Beispielsweise lässt sich über den Einkopplungsbereich das geführte Element in einen Doppelmuldenbereich bringen. Der Einkopplungsbereich lässt sich so ausbilden, dass eben eine definierte Zwangsführung mit entsprechender Schwenkbarkeit des Deckels zu dem Gerätekörper ermöglicht ist.

Günstig ist es, wenn der erste Bereich und/oder der Einkopplungsbereich als Kanal mit einer einseitigen Begrenzungswand ausgebildet sind. Dadurch ist beispielsweise ein Einfädelungsaufwand für das geführte Element in diesen Bereichen bei der Herstellung des Reinigungsgeräts minimiert.

Für eine Zwangsführung ist es günstig, wenn der Einkopplungsbereich in einem stumpfen Winkel zu dem ersten Bereich orientiert ist und insbesondere mindestens einen Teilbereich mit geradliniger Bahnführung aufweist. Dadurch lassen sich optimierte Zwangsbedingungen bezüglich Öffnung des Deckels und Führung in eine definierte Schwenkstellung unter Sicherung dieser Schwenkstellung erreichen.

Es kann dabei vorgesehen sein, dass die Stützeinrichtung so ausgebildet und angeordnet ist, dass der Deckel von einer entriegelten Position automatisch in die definierte geöffnete Schwenkstellung bewegbar ist oder sich bewegt, und zum Herausführen aus der definierten geöffneten Schwenkstellung eine Schwenkung zu dem Gerätekörper hin unter Kraftaufwand erforderlich ist. Beispielsweise ist eine solche Federbeaufschlagung an der Stützeinrichtung vorgesehen, dass die automatische Bewegung ermöglicht ist, bzw. die Stützeinrichtung weist eine solche Führungsausbildung bezüglich des geführten Elements auf, dass beispielsweise durch eine Federbeaufschlagung an der Schwenklagereinrichtung ein automatisches Hochklappen des Deckels zu dem Gerätekörper bis zum Erreichen der definierten geöffneten Schwenkstellung ermöglicht ist.

Günstig ist es, wenn die Stützeinrichtung bezüglich ihrer Stützfunktion schwerkraftunabhängig ausgebildet ist. Dadurch ergibt sich ein hoher Bedienungskomfort und der entsprechende Deckelmechanismus lässt sich an unterschiedlichen Stellen einsetzen.

Bei einer Ausführungsform ist das mindestens eine Stützelement an dem Gerätekörper schwenkbar angelenkt und die Bahnführungseinrichtung ist an dem Deckel angeordnet. Es ist aber auch eine kinematische Umkehr möglich, bei der das mindestens eine Stützelement an dem Deckel schwenkbar angelenkt ist und die Bahnführungseinrichtung an dem Gerätekörper angeordnet ist.

Insbesondere ist das Reinigungsgerät ein Sauger oder umfasst einen Sauger, wobei insbesondere der Deckel ein Filterabdeckungs-Deckel ist. Es kann beispielsweise vorgesehen sein, dass der Deckel eine Filterabreinigungseinrichtung hält, und dabei auch eine Filtereinrichtung abdeckt. Es kann alternativ oder zusätzlich vorgesehen sein, dass der Deckel relativ massiv bzw. schwer ausgebildet ist, weil er als Ablagefläche dienen kann.

Die nachfolgende Beschreibung bevorzugter Ausführungsformen dient im Zusammenhang mit den Zeichnungen der näheren Erläuterung der Erfindung. Es zeigen:
- Figur 1: eine schematische Darstellung eines Sauggeräts als Reinigungsgerät mit einem Saugkopf mit einem geöffneten Deckel, wobei nur ein Teil des Deckels gezeigt ist;
- Figur 2: eine vergrößerte Darstellung des Bereichs A gemäß Figur 1, wobei nur eine Stützeinrichtung gezeigt ist;
- Figur 3: eine Bahnführungseinrichtung der Stützeinrichtung gemäß Figur 2;
- Figur 4: eine Seitenansicht des Saugkopfs gemäß Figur 1 bei geschlossenem Deckel;
- Figur 5: eine ähnliche Ansicht wie Figur 4, wobei der Deckel durch Wegschwenken von einem Gerätekörper leicht geöffnet ist;
- Figur 6: eine ähnliche Ansicht wie Figur 5 bei einem vergrößerten Öffnungswinkel des Deckels zu dem Gerätekörper;
- Figur 7: eine ähnliche Ansicht wie Figur 6, wobei der Deckel in einer definierten geöffneten Schwenkstellung ist und durch die Stützeinrichtung abgestützt ist;
- Figur 8: eine ähnliche Ansicht wie Figur 7, wobei der Deckel durch Kraftaufwand in eine Stellung gebracht ist, welche ein Schließen des Deckels über die Stützeinrichtung ermöglicht;
- Figur 9: eine ähnliche Ansicht wie Figur 8 bei einer maximalen Schwenkstellung des Deckels zu dem Gerätekörper; und
- Figur 10: eine Zwischenstellung des Deckels zu dem Gerätekörper bei Rückführung in die geschlossene Stellung gemäß Figur 4.

Ein Ausführungsbeispiel eines Reinigungsgeräts ist ein Sauggerät, welches in Figur 1 gezeigt und mit 10 bezeichnet ist, wobei in den Figuren 2 bis 10 Teildarstellungen gezeigt sind.

Das Sauggerät 10 ist beispielsweise ein Stand-Alone-Sauger.

Es umfasst einen Saugbehälter 12 mit einem Aufnahmeraum 14. In den Aufnahmeraum 14 kann Schmutzgut eingesaugt werden und dort direkt oder beispielsweise über einen Beutel aufgenommen werden.

An dem Saugbehälter 12 ist insbesondere lösbar ein Saugkopf 16 angeordnet. An dem Saugkopf 16 ist eine Sauggebläseeinrichtung positioniert, welche in Figur 1 durch das Bezugszeichen 18 angedeutet ist. Die Sauggebläseeinrichtung 18 umfasst ein Gebläse, welches den für einen Saugstrom notwendigen Unterdruck erzeugt. Das Gebläse ist durch einen Motor und insbesondere Elektromotor angetrieben.

An dem Saugkopf 16 ist ein Sauganschluss 20 (vergleiche Figur 4) angeordnet. An den Sauganschluss 20 lässt sich ein Saugrohr bzw. ein Saugschlauch anschließen. Der Sauganschluss 20 steht in fluidwirksamer Verbindung mit dem Aufnahmeraum 14.

Der Saugkopf 16 weist einen Gerätekörper 22 auf. An dem Gerätekörper 22 ist ein schwenkbarer Deckel 24 angeordnet. Der Deckel 24 ist über eine Schwenklagereinrichtung 26 um eine Schwenkachse 28 schwenkbar an dem Gerätekörper 22 in Art einer Klappe gelagert.

Bei einem Ausführungsbeispiel weist der Gerätekörper 22 einen Aufnahmeraum 30 für eine Filtereinrichtung auf (in den Zeichnungen nicht eingezeichnet). Der Aufnahmeraum 14 des Saugbehälters 12 wird über eine in dem Aufnahmeraum 30 positionierte Filtereinrichtung mit dem Saugstrom beaufschlagt. Die Filtereinrichtung in dem Aufnahmeraum 30 sorgt dafür, dass Sauggut nicht in die Sauggebläseeinrichtung 18 eingesaugt werden kann; die Filtereinrichtung weist eine Reinseite zu der Sauggebläseeinrichtung 18 hin auf und weist eine Schmutzseite zu dem Aufnahmeraum 14 hin auf.

Die Sauggebläseeinrichtung 18 ist bei einem Ausführungsbeispiel benachbart zu dem Aufnahmeraum 30 an dem Gerätekörper 22 positioniert.

An dem Gerätekörper 22 ist an einer Außenseite eine hochgezogene Leiste 32 angeordnet. Die Leiste 32 kann dabei eine Begrenzungswand für die Sauggebläseeinrichtung 18 bilden.

An der Leiste 32 ist die Schwenklagereinrichtung 26 angeordnet. Der Sauganschluss 20 ist an der Leiste 32 oder an einer Fortsetzung der Leiste 32 angeordnet.

Der Deckel 24 dient zum Verschluss des Gerätekörpers 22 zu einer Oberseite hin und dabei zum Verschluss des Aufnahmeraums 30.

Bei einem Ausführungsbeispiel ist an dem Deckel 24 eine einer Filtereinrichtung in dem Aufnahmeraum 30 zugeordnete Filterabreinigungseinrichtung 34 angeordnet (vergleiche beispielsweise Figur 4), welche zur Abreinigung der Filtereinrichtung dient.

Bei geschlossenem Deckel 24 kann die Filterabreinigungseinrichtung 34 auf die in dem Aufnahmeraum 30 positionierte Filtereinrichtung wirken, um eine Filterabreinigung durchzuführen.

Ein Ausführungsbeispiel einer entsprechenden Filterabreinigungseinrichtung 34 ist beispielsweise in der WO 2012/107103 A1 beschrieben, auf die ausdrücklich Bezug genommen wird.

Die Filterabreinigungseinrichtung 34 ist an einer Innenseite des Deckels 24 angeordnet, sodass sie auf die Filtereinrichtung in dem Aufnahmeraum 30 wirken kann.

An der Innenseite des Deckels 24 können weitere Komponenten wie beispielsweise eine Steuerungseinrichtung (in Figur 1 angedeutet durch das Bezugszeichen 36) angeordnet sein.

Der Deckel 24 ist in Zusammenwirkung mit dem Gerätekörper 22 so ausgebildet, dass die entsprechenden Komponenten in einem Innenraum 38 des Saugkopfs 16 geschützt angeordnet sind, wenn der Deckel 24 geschlossen ist.

Das Sauggerät 10 weist eine Höhenerstreckungsrichtung 40 auf. Wenn das Sauggerät 10 auf eine ebene Unterlage aufgestellt ist, dann verläuft die Höhenerstreckungsrichtung 40 senkrecht zu dieser Unterlage.

Die Schwenkachse 80 liegt quer und insbesondere senkrecht zu der Höhenerstreckungsrichtung 40.

Die Schwenklagereinrichtung 26 weist einen Schwenklagerteil auf, welcher an dem Gerätekörper 22 angeordnet ist, und einen weiteren Schwenklagerteil, welcher an dem Deckel 24 angeordnet ist. Dieser Schwenklagerteil an dem Deckel 24 ist im Bereich eines ersten Endes 42 des Deckels 24 positioniert.

Der Saugkopf 16 weist eine Verriegelungseinrichtung 44 auf, über welche eine geschlossene Stellung des Deckels 24 an dem Saugkopf 16 mit dem Gerätekörper 22 verriegelbar ist (Figur 4).

Die Verriegelungseinrichtung weist einen Verriegelungseinrichtungs-Teil 46 auf, welcher an dem Gerätekörper 22 angeordnet ist, und einen Verriegelungseinrichtungs-Teil 48 auf, welcher an dem Deckel 24 angeordnet ist. Dieser Verriegelungseinrichtung-Teil 48 ist dabei im Bereich eines zweiten Endes 50 des Deckels 24 angeordnet, welches abgewandt zu dem ersten Ende 42 ist.

Die Verriegelungseinrichtung 44 ist beispielsweise durch einen Schnappverschluss gebildet.

Der Deckel 24 ist relativ massiv ausgebildet, da er die Filterabreinigungseinrichtung 34 und gegebenenfalls auch die Steuerungseinrichtung 36 hält. Er kann ferner so ausgebildet sein, dass seine Oberseite 52 als Ablage ausgebildet ist. Dementsprechend ist der Deckel 24 relativ schwer.

Zum Halten des Deckels 24 in einer bestimmten definierten Schwenkstellung 54 (Figuren 1 und 7) zu dem Gerätekörper 22 ist eine als Ganzes mit 56 bezeichnete Stützeinrichtung vorgesehen. Die Stützeinrichtung 56 umfasst eine Bahnführungseinrichtung 58 und ein Stützelement 60 (Figur 2).

Das Stützelement 60 ist beispielsweise ein Metallbügel.

Das Stützelement 60 ist über ein Schwenklager 62 schwenkbar an dem Gerätekörper 22 im Bereich der Leiste 32 angelenkt. Das Schwenklager 32 ist dabei insbesondere in der Höhenerstreckungsrichtung 40 beabstandet zu der Schwenklagereinrichtung 26 und dabei unterhalb der Schwenklagereinrichtung 26 positioniert.

Eine Schwenkachse 64 des Schwenklagers 62 ist insbesondere parallel zu der Schwenkachse 28 der Schwenklagereinrichtung 26.

Dem Stützelement 60 ist eine Federeinrichtung 66 zugeordnet (Figur 2).

Bei einem Ausführungsbeispiel ist die Federeinrichtung 66 ein von dem Stützelement 60 getrenntes Element, welches im Bereich des Schwenklagers 62 angeordnet ist.

Bei dieser Ausführungsform ist die Federeinrichtung 66 insbesondere eine Spiralfeder.

Es kann auch vorgesehen sein, dass die Federeinrichtung in das Stützelement 60 integriert ist und beispielsweise das Stützelement 60 derart eigenelastisch ausgebildet ist und/oder angeordnet ist, dass eine entsprechende Federkraft wirkt.

Die Federeinrichtung 66 ist so angeordnet und ausgebildet, dass sie eine Kraft 68 auf das Stützelement 60 ausübt, welche bestrebt ist, das Stützelement 60 von dem Gerätekörper 22 weg zu verschwenken.

Das Stützelement 60 weist ein erstes Ende 70 und ein gegenüberliegendes zweites Ende 72 auf. Über das erste Ende 70 ist das Stützelement 60 an den Gerätekörper 22 angelenkt.

An dem zweiten Ende 72 ist ein Element 74 angeordnet, welches ein an der Bahnführungseinrichtung 58 geführtes Element ist. Das geführte Element 74 bildet einen Kulissenstein für eine Kulissenbahn, welche an der Bahnführungseinrichtung 58 gebildet ist.

Das geführte Element 74 ist beispielsweise ein Stiftelement, welches parallel zu der Schwenkachse 64 an dem Stützelement 60 hinausragt.

Die Bahnführungseinrichtung 58 umfasst einen Halter 76, welcher an dem Deckel 24 dem Stützelement 60 zugeordnet fixiert ist. Der Halter 76 kann einstückig an dem Deckel 24 gebildet sein oder es kann von dem Deckel 24 getrenntes Teil sein, welches nachträglich mit dem Deckel 24 verbunden ist.

Die Bahnführungseinrichtung 58 umfasst eine an dem Halter 76 gebildete erste Bahn 78 und eine ebenfalls an dem Halter 76 gebildete zweite Bahn 80 für das geführte Element 74.

Die erste Bahn 78 ist über einen Kanal 82 gebildet, welcher eine einseitige Begrenzungswand 84 aufweist. Die Begrenzungswand 84 ist insbesondere geradlinig ausgebildet. Sie bildet eine Führung für das geführte Element 74.

An einer Seite 86, welche der Begrenzungswand 84 gegenüberliegt, ist der Kanal 82 offen.

Der Kanal 82 ist ferner in einer Eintauchrichtung 88 (Figur 1), welche parallel zu der Schwenkachse 28 ist, offen, sodass über die Eintauchrichtung 88 das geführte Element 74 in den Kanal 82 eintauchen kann.

Bei dem gezeigten Ausführungsbeispiel weist der Kanal einen an dem Halter 76 gebildeten Kanalboden 90 auf, von welchem die Begrenzungswand 84 quer und insbesondere senkrecht absteht.

Für die Funktionsweise der Stützeinrichtung 58 ist der Kanalboden 90 nicht unbedingt erforderlich.

Die erste Bahn 78 weist eine mindestens näherungsweise gerade Führungsstrecke 92 (Figur 3) auf, welche insbesondere parallel zur Begrenzungswandung 84 ist.

Die Führungsstrecke 92 ist insbesondere mindestens näherungsweise parallel zu der Oberseite 52 des Deckels 24.

Ferner ist mindestens näherungsweise die Führungsstrecke 92 senkrecht zu der Höhenerstreckungsrichtung 40, wenn der Deckel 24 mit dem Gerätekörper 22 über die Verriegelungseinrichtung 44 verriegelt ist, das heißt geschlossen ist.

Die zweite Bahn 80 weist einen Eingang 94 und einen Ausgang 96 auf. An dem Eingang 94 geht die erste Bahn 78 in die zweite Bahn 80 über, das heißt eingangsseitig über den Eingang 94 ist die zweite Bahn 80 mit der ersten Bahn 78 verbunden.

An dem Ausgang 96 geht die zweite Bahn 80 in die erste Bahn 78 über, das heißt an dem Ausgang 96 ist die zweite Bahn 80 ausgangsseitig mit der ersten Bahn 78 verbunden.

Die Bahnführungseinrichtung 58 weist einen Übergangsbereich 98 auf, an dem die erste Bahn 78 in die zweite Bahn 80 übergeht und die zweite Bahn 80 in die erste Bahn 78 übergeht.

Die zweite Bahn 80 ist in einer Schleife 100 zwischen dem Eingang 94 und dem Ausgang 96 geführt, wobei sie über den Eingang 94 und den Ausgang 96 jeweils mit der ersten Bahn 78 verbunden ist.

Die zweite Bahn 80 weist einen Einkopplungsbereich 102 (Einkopplungsbahn) auf, an welchem der Eingang 94 positioniert ist; der Einkopplungsbereich 102 ist eingangsseitig mit der ersten Bahn 78 verbunden.

Der Einkopplungsbereich 102 ist als Kanal 104 ausgebildet, welcher eine einseitige Begrenzungswand 106 umfasst. Die Begrenzungswand 106 ist geradlinig ausgebildet. An einer gegenüberliegenden Seite 108 dieses Kanals 104 ist der Kanal 104 offen.

Der Kanalboden des Kanals 104 ist mittels des Kanalbodens 90 gebildet.

Der Einkopplungsbereich 102 weist durch den geradlinigen Verlauf der Begrenzungswand 106 eine geradlinige Bahnführung 110 auf. Die Begrenzungswand 106 ist zu der Begrenzungswandung 84 in einem stumpfen Winkel 112 orientiert. Dementsprechend ist die geradlinige Bahnführung 110 zu der Führungsstrecke 92 in dem stumpfen Winkel 112 orientiert.

Bei einem Ausführungsbeispiel liegt dieser stumpfe Winkel 112 im Bereich zwischen 120° und 140°.

An den Einkopplungsbereich 102 schließt sich ein Doppelmuldenbereich 114 (Doppelmuldenbahn) an. Dieser Doppelmuldenbereich umfasst eine erste Mulde 116, welche eingangsseitig mit dem Einkopplungsbereich 102 verbunden ist, und eine zweite Mulde 118, welche eingangsseitig mit der ersten Mulde 116 verbunden ist.

An die zweite Mulde 118 wiederum schließt sich ein Auskopplungsbereich 120 (Auskopplungsbahn) an.

An dem Auskopplungsbereich 120 ist der Ausgang 96 in der ersten Bahn 78 angeordnet.

Der Auskopplungsbereich 120 ist geradlinig ausgebildet mit einer Führungsstrecke 122, welche in die Führungsstrecke 92 übergeht.

Die erste Bahn 78 bildet eine lineare Fortsetzung des Auskopplungsbereichs 120.

Der Doppelmuldenbereich 114 und der Auskopplungsbereich 120 weisen eine erste Begrenzungswandung 124a und eine gegenüberliegende zweite Begrenzungswandung 124b auf. Zwischen diesen ist ein Kanal 126 für das geführte Element 74 gebildet, welcher nur in der Eintauchrichtung 88 offen ist.

Die Begrenzungswandung 124b geht in die Begrenzungswandung 84 über.

Die erste Begrenzungswandung 124a ist eine Fortsetzung der Begrenzungswandung 106 und bildet mit dieser eine geschlossene Wandstrecke.

Durch die beidseitig an dem Kanal 126 angeordneten Begrenzungswände 124a, 124b ist dieser beidseitig seitlich geschlossen. Es wird dadurch eine definierte Bahnführung für das geführte Element 74 erreicht.

Zwischen der ersten Mulde 116 und der zweiten Mulde 118 des Doppelmuldenbereichs 114 liegt eine Barriere 128. Um das geführte Element 74 aus der ersten Mulde 116 in die zweite Mulde 118 zu bringen, muss die Barriere 128 (unter Kraftaufwand, wie untenstehend näher erläutert wird) überwunden werden.

Die zweite Begrenzungswand 124b hat an dem Doppelmuldenbereich 114 einen Verlauf, welcher näherungsweise einem W entspricht.

Die gegenüberliegende erste Begrenzungswandung 124a ist so ausgebildet, dass bei Überwinden der Barriere 128 durch das geführte Element 74 dieses in die zweite Mulde 118 geführt wird, von wo aus dann eine Führung in den Auskopplungsbereich 120 möglich ist.

Dies wird untenstehend noch näher erläutert.

Der Doppelmuldenbereich 114 weist einen Anlagebereich 130 auf, welcher an der Barriere 128 gebildet ist. Der Anlagebereich 130 wiederum hat eine Sperrfläche 132 an der Barriere 128, wobei diese Sperrfläche 132 noch in der ersten Mulde 116 gebildet ist.

Ein Anliegen des geführten Elements 74 definiert eine ausgezeichnete Schwenkstellung des Deckels 24 zu dem Gerätekörper 22, nämlich die definierte bestimmte Schwenkstellung, in welcher der Deckel 24 abgestützt gegenüber dem Gerätekörper 22 gehalten ist. Eine Position des geführten Elements 74 mit Anlage an der Sperrfläche 132 (in Figur 2 mit dem Bezugszeichen 134 bezeichnet) entspricht dann der definierten Schwenkstellung 54.

Die Federeinrichtung 66 ist in Zusammenwirkung mit dem Stützelement 60 so angeordnet und ausgebildet, dass bei dieser Anlage 134 (der definierten Schwenkstellung 54), die Federeinrichtung 66 das geführte Element 74 gegen die Sperrfläche 132 drückt.

Um das geführte Element 74 von der Sperrfläche 132 wegzuführen, das heißt, um die definierte Schwenkstellung 54 zu verändern, ist ein Kraftaufwand durch einen Bediener notwendig, welcher durch Dimensionierung und Anordnung der Federeinrichtung 66 eingestellt ist.

Die definierte Schwenkstellung 54, in welcher eine geöffnete Stellung des Deckels 24 gehalten ist und über die Stützeinrichtung 56 an dem Gerätekörper 22 abgestützt ist, ist über die Federeinrichtung 56 kraftschlüssig gehalten.

Wie untenstehend noch näher erläutert wird, lässt sich ausgehend von der Schwenkstellung 54 (mit Anlage 134 des geführten Elements 74 an die Sperrfläche 132) durch eine Gegenschwenkung in einer Richtung 136 des Deckels 24 zu dem Gerätekörper 22 hin das geführte Element 74 aus der ersten Mulde 116 herausführen und geführt durch die erste Begrenzungswandung 174 (in Figur 2 ist eine Zwischenstellung 138 gezeigt), in die zweite Mulde 118 führen.

Dadurch ist die "kraftschlüssige Verriegelung" über die Anlage 134 in der definierten Schwenkstellung 54 aufgehoben und der Deckel 24 lässt sich schließen.

Die Bahnführungseinrichtung 58 weist eine Schleuse 140 auf. Die Schleuse 140 sorgt dafür, dass bei Führung des geführten Elements 74 an der ersten Bahn 78 beim Übergang zu der zweiten Bahn 80 an dem Eingang 94 das geführte Element 74 nicht an dem Ausgang 96 in die zweite Bahn 80 eindringen kann.

Sie sorgt ferner dafür, dass bei Führung des geführten Elements 74 in der zweiten Bahn 80 dieses an dem Ausgang 96 in die erste Bahn 78 übergehen kann.

Die Schleuse 140 sorgt dadurch für eine "Einbahnführung" des geführten Elements 74 an der zweiten Bahn 80, das heißt sie gibt eine Führungsrichtung 142 für die Führung des geführten Elements 74 in der zweiten Bahn 80 vor.

In der ersten Bahn 78 gibt es zwei Führungsrichtungen und insbesondere entgegengesetzte Führungsrichtungen für das geführte Element 74, während es in der zweiten Bahn 80 nur die einzige Führungsrichtung 142 gibt.

Die Schleuse 140 ist durch ein Keilelement 144 gebildet, welches in der zweiten Bahn an dem Auskopplungsbereich 120 (der Auskopplungsbahn) an dem Ausgang 96 angeordnet ist. Das Keilelement 144 umfasst eine schiefe Ebene 146, welche in der zweiten Bahn an dem Auskopplungsbereich 120 liegt und zu dem Ausgang 96, das heißt zu der ersten Bahn 78 hin ansteigt.

Das Keilelement 144 weist ferner an dem Übergangsbereich 98 eine Sperrfläche 148 auf. Diese Sperrfläche 148 ist insbesondere mit der Begrenzungswandung 84 und der Begrenzungswand 106 verbunden.

Die Sperrfläche 148 ist so ausgebildet, dass bei einer Führung des geführten Elements 74 in der ersten Bahn am Übergang zu der zweiten Bahn 80 ein Eindringen in die zweite Bahn an dem Ausgang 96 gesperrt ist. Die Sperrfläche 148 führt das geführte Element 74 in den Eingang 94 der zweiten Bahn 80 und verhindert ein Eindringen an dem Ausgang 96 in die zweite Bahn 80.

Die Sperrfläche 148 weist eine entsprechende Höhe auf, welche an dem Ausgang 96 ein Heben des geführten Elements 74 durch die schiefe Ebene 146 über die Sperrfläche 148 und damit ein Einführen in die erste Bahn 78 ermöglicht.

Das Keilelement 144 mit der schiefen Ebene 146 bildet an dem zweiten Bereich 80 an dem Ausgang 96 einen Kanalboden, welcher einen Übergang des geführten Elements 74 von der zweiten Bahn 80 in die erste Bahn 78 ermöglicht.

(Außerhalb des Keilelements 144 haben vor allem die Begrenzungswände 84, 106, 124a, 124b eine Führungsfunktion, sodass ein Kanalboden dort nicht unbedingt notwendig ist. An dem Keilelement 144 hat auch der Kanalboden eine Führungsfunktion.)

Das Stützelement 60 ist so an dem Gerätekörper 22 gelagert und/oder so ausgebildet, dass eine durch das Keilelement 144 verursachte Querbeweglichkeit parallel zu der Eintauchrichtung 88 ermöglicht ist, um den Übergang von der zweiten Bahn 80 in die erste Bahn 78 zu ermöglichen.

Bei dem in Figur 1 gezeigten Ausführungsbeispiel ist die Stützeinrichtung 56 einseitig angeordnet und ausgebildet, das heißt es ist nur ein Halter 76 und nur ein Stützelement 60 vorgesehen.

Es ist grundsätzlich auch möglich, dass die Stützeinrichtung 56 beispielsweise mehrere Stützelemente 60 und mehrere entsprechend parallel angeordnete und ausgebildete Bahnführungen über Halter 76 umfasst.

Bei dem Sauggerät 10 ist der Halter 76 mit der Bahnführungseinrichtung 58 an dem Deckel 24 angeordnet und das Stützelement 60 ist einseitig schwenkbar an dem Gerätekörper 22 angelenkt. Es ist grundsätzlich auch eine kinematische Umkehr möglich, bei der die Bahnführungseinrichtung an dem Gerätekörper 22 angeordnet ist und das entsprechende Stützelement 60 schwenkbar an dem Deckel 24 angelenkt ist.

Es kann vorgesehen sein, dass nach Lösung der Verriegelungseinrichtung 44 der Deckel 24 durch entsprechenden Kraftaufwand von dem Gerätekörper 22 hin verschwenkt werden muss. Es ist alternativ auch möglich, dass nach Lösung der Verriegelungseinrichtung 44 der Deckel 24 automatisch bis in die definierte Schwenkstellung 54 schwenkt, ohne dass ein Bediener hier eingreifen muss. Dies kann durch entsprechende Ausbildung der Stützeinrichtung 56 und insbesondere Anordnung und Ausbildung der Federeinrichtung 66 erreicht werden.

Alternativ oder zusätzlich ist es auch möglich, dass an der Schwenklagereinrichtung 26 eine entsprechende Federeinrichtung angeordnet ist, welche für ein entsprechendes Aufklappen bis in die definierte Schwenkstellung 54 sorgt.

Die Stützeinrichtung 46 funktioniert wie folgt, wobei die Funktionsweise anhand der Figuren 4 bis 10 erläutert wird:
Ausgehend von einer geschlossenen Stellung des Deckels 24, bei welcher der Deckel 24 mit dem Gerätekörper 22 über die Verriegelungseinrichtung 44 verriegelt ist (Figur 4), wird die Verriegelungseinrichtung 44 gelöst und dann der Deckel 24 in eine Richtung 150 verschwenkt.

Je nach Ausführungsform muss dazu, wie oben erwähnt, der Deckel 24 durch Bedienereingriff in der Richtung 150 verschwenkt werden, oder der Deckel 24 verschwenkt automatisch von dem Gerätekörper 22 weg.

In Figur 5 ist eine Zwischenstellung während dieser Schwenkbewegung gezeigt. Es vergrößert sich ein Abstand 152 zwischen dem Deckel 24 und dem Gerätekörper 22.

Bei einer Weiterschwenkung in der Richtung 154 gemäß Figur 4 vergrößert sich der Abstand weiter; in Figur 6 ist eine weitere Zwischenstellung gezeigt.

Bei einer nochmaligen Weiterverschwenkung 156 gemäß Figur 6 wird dann schließlich die definierte Schwenkstellung 54 erreicht.

In der definierten Schwenkstellung 54 ist der Deckel 24 kraftschlüssig in einer definierten Position gehalten und dabei durch die Stützeinrichtung 56 gegenüber dem Gerätekörper 22 abgestützt.

In der definierten Schwenkstellung 54 kann insbesondere auf den Aufnahmeraum 30 zugegriffen werden, um beispielsweise die Filtereinrichtung auszutauschen.

In der geschlossenen Stellung gemäß Figur 4 ist das geführte Element 74 an dem Stützelement 60 in der ersten Bahn 78 positioniert. Durch die Verschwenkung in der Richtung 150 wird durch Heben des Deckels 24 (bedienergeführt oder automatisch) das geführte Element 74 längs der ersten Bahn 78 geführt. Dies ist in Figur 2 durch die Pfeile mit der Ziffer 1 angedeutet.

Wenn die Zwischenstellung gemäß Figur 5 erreicht ist, dann ist durch das geführte Element 74 der Übergangsbereich 98 der Bahnführungseinrichtung 58 erreicht. Durch Weiterschwenkung 154 "dringt" das geführte Element 74 an dem Eingang 94 in die zweite Bahn 80 ein. Die zweite Bahn 80 ist gerade so ausgestaltet, dass ein Hochschwenken ermöglicht ist.

Die Schleuse 140 lenkt dabei das geführte Element 74 in die zweite Bahn 80 an dem Eingang 94 und verhindert ein Eindringen des geführten Elements 74 in die zweite Bahn 80 an dem Ausgang 96.

Durch die Weiterschwenkung 154 und dann durch die Weiterschwenkung 156 wird das geführte Element 74 in der zweiten Bahn 80 geführt und dann in die erste Mulde 116 des Doppelmuldenbereichs 114 gebracht (Figur 7).

Die entsprechende Führung ist in Figur 2 in der zweiten Bahn 80 durch Pfeile mit der Ziffer 1 angedeutet.

In dem Doppelmuldenbereich 114 liegt dann das geführte Element 74 an der Sperrfläche 132 an (Bezugszeichen 134 gemäß Figur 2) und die definierte Schwenkstellung 54 ist gesichert.

Die Kulissenbahn der Bahnführungseinrichtung 58 ist so ausgebildet, dass ein weiteres Schwenken in der gleichen Richtung nicht ermöglicht ist; die Barriere 128 verhindert dies.

Zum Schließen des Deckels 24 wird ausgehend von der geöffneten Stellung, das heißt der definierten Schwenkstellung 54 (Figur 7), eine Gegenschwenkbewegung 158 (Figur 7) durchgeführt. Dazu ist ein Kraftaufwand notwendig, welcher in Figur 7 durch das Bezugszeichen 160 angedeutet ist.

Dieser Kraftaufwand 160 entspricht im Wesentlichen einer Überwindung der Federkraft der Federeinrichtung 66.

Der Kraftaufwand 160 muss durch einen Bediener aufgebracht werden.

Die Gegenschwenkbewegung 158 mit dem Kraftaufwand 160 bewirkt, dass das geführte Element 74 unter Überwindung der Barriere 128 aus der ersten Mulde 116 herausgeführt wird und dabei über die erste Begrenzungswandung 124a in die zweite Mulde 118 geführt wird.

Die entsprechende Führung ist in Figur 2 durch Pfeile mit der Ziffer 2 angedeutet.

In Figur 8 ist eine entsprechende Zwischenstellung gezeigt, in welcher das geführte Element 74 an der ersten Begrenzungswandung 124a anliegt (Stellung 138 gemäß Figur 2).

Durch eine Verschwenkung 162 des Deckels 24 von dem Gerätekörper 22 weg lässt sich dann das geführte Element 74 in die zweite Mulde 118 und von dort in den Auskopplungsbereich 128 bringen.

Durch Zuschwenken 164 des Deckels 24 auf den Gerätekörper 22 zu lässt sich das geführte Element 74 in dem Auskopplungsbereich 120 führen und durch die Schleuse 140 hindurch in die erste Bahn 78 führen.

Dies ist in Figur 2 durch die Pfeile mit dem Bezugszeichen 2 angedeutet.

Es lässt sich dann der Deckel 24 schließen und mit dem Gerätekörper 22 über die Verriegelungseinrichtung 44 verriegeln.

Der Deckel 24 weist gegenüber dem Gerätekörper 22 eine weitere ausgezeichnete Stellung 166 auf (Figur 9), bei welcher das geführte Element 74 in der zweiten Mulde 118 liegt. In der dieser ausgezeichneten Stellung 166 weist der Deckel 24 einen größten Schwenkwinkel bezüglich des Gerätekörpers 22 auf.

Ausgehend von der ausgezeichneten Stellung 166 lässt sich der Deckel 24 durch Zuschwenken auf den Gerätekörper 22 schließen.

Es ist ein Bedienereingriff notwendig, um von der definierten Schwenkstellung 54 aus die ausgezeichnete Stellung 166 zu erreichen. Zunächst muss ausgehend von der definierten Schwenkstellung 54 (Figur 7) eine Schwenkung in der Gegenschwenkrichtung 158 durchgeführt werden, sodass die Position des geführten Elements 74 gemäß Figur 8 erreicht ist. Es muss dann wiederum eine Schwenkung in der anderen Richtung, das heißt in der Richtung 162, durchgeführt werden, um das geführte Element 74 in den Auskopplungsbereich 120 zu bringen.

Es kann vorgesehen sein, dass der Auskopplungsbereich 120 in Zusammenwirkung mit der ersten Bahn 78 so ausgebildet ist, dass, wenn der Auskopplungsbereich 120 erreicht ist, der Deckel 24 von selber zufällt, oder, um gerade ein solches Zufallen zu verhindern, kann eine Ausbildung vorgesehen sein, bei der ein gewisser Kraftaufwand notwendig ist, um ein Zuschwenken des Deckels 24 zu dem Gerätekörper 22 zu erreichen.

Die Stützeinrichtung 56 definiert eine Zwangsführung einer Schwenkbewegung des Deckels 24 zu dem Gerätekörper 22.

Durch die Stützeinrichtung 56 lässt sich eine definierte Schwenkstellung 54 erreichen, in welcher der Deckel 24 gegenüber dem Gerätekörper 22 abgestützt gehalten ist. Es ist insbesondere eine kraftschlüssige Fixierung des Deckels 24 in der definierten Schwenkstellung 54 durch die Zwangsführung erreicht.

Es lässt sich auf einfache Weise über die Bahnführungseinrichtung 58 in Zusammenwirken mit dem Stützelement 60 eine Sicherung gegenüber Drücken des Deckels 24 erreichen.

Es lässt sich auf einfache Weise mit einer geringen Anzahl von Bauteilen und mit einer konstruktiv einfachen Ausführung eine optimierte Deckelmechanik bezüglich einer Öffnungsbewegung und Schließbewegung erreichen.

Die Stützeinrichtung 56 lässt sich verschleißarm ausbilden.

Es lässt sich ein bedienerfreundlicher Zugang zu dem Aufnahmeraum 30 realisieren.

### Bezugszeichenliste

- 10: Sauggerät
- 12: Saugbehälter
- 14: Aufnahmeraum
- 16: Saugkopf
- 18: Sauggebläseeinrichtung
- 20: Sauganschluss
- 22: Gerätekörper
- 24: Deckel
- 26: Schwenklagereinrichtung
- 28: Schwenkachse
- 30: Aufnahmeraum
- 32: Leiste
- 34: Filterabreinigungseinrichtung
- 36: Steuerungseinrichtung
- 38: Innenraum
- 40: Höhenerstreckungsrichtung
- 42: Erstes Ende
- 44: Verriegelungseinrichtung
- 46: Verriegelungseinrichtungs-Teil
- 48: Verriegelungseinrichtungs-Teil
- 50: Zweites Ende
- 52: Oberseite
- 54: Definierte Schwenkstellung
- 56: Stützeinrichtung
- 58: Bahnführungseinrichtung
- 60: Stützelement
- 62: Schwenklager
- 64: Schwenkachse
- 66: Federeinrichtung
- 68: Kraft
- 70: Erstes Ende
- 72: Zweites Ende
- 74: Geführtes Element
- 76: Halter
- 78: Erste Bahn
- 80: Zweite Bahn
- 82: Kanal
- 84: Begrenzungswandung
- 86: Seite
- 88: Eintauchrichtung
- 90: Kanalboden
- 92: Führungsstrecke
- 94: Eingang
- 96: Ausgang
- 98: Übergangsbereich
- 100: Schleife
- 102: Einkopplungsbereich
- 104: Kanal
- 106: Begrenzungswand
- 108: Seite
- 110: Geradlinige Bahnführung
- 112: Stumpfer Winkel
- 114: Doppelmuldenbereich
- 116: Erste Mulde
- 118: Zweite Mulde
- 120: Auskopplungsbereich
- 122: Führungsstrecke
- 124a: Erste Begrenzungswand
- 124b: Zweite Begrenzungswand
- 126: Kanal
- 128: Barriere
- 130: Anlagebereich
- 132: Sperrfläche
- 134: Anlage
- 136: Richtung
- 138: Zwischenstellung
- 140: Schleuse
- 142: Führungsrichtung
- 144: Keilelement
- 146: Schiefe Ebene
- 148: Sperrfläche
- 150: Richtung
- 152: Abstand
- 154: Weiterschwenkung
- 156: Weiterschwenkung
- 158: Gegenschwenkbewegung
- 160: Kraftaufwand
- 162: Verschwenkung
- 164: Zuschwenken
- 166: Ausgezeichnete Stellung

## Patentansprüche

1. Reinigungsgerät, umfassend
- einen Gerätekörper (22);
- einen Deckel (24);
- eine Schwenklagereinrichtung (26), über welche der Deckel (24) schwenkbar an dem Gerätekörper (22) gelagert ist; und
- eine Stützeinrichtung (56), über welche der Deckel (24) in einer definierten geöffneten Schwenkstellung (54) an dem Gerätekörper (22) abstützbar ist;
wobei die Stützeinrichtung (56) mindestens ein Stützelement (60) aufweist,
**dadurch gekennzeichnet, dass** die Stützeinrichtung (56) eine dem mindestens einen Stützelement (60) zugeordnete Bahnführungseinrichtung (58) aufweist, wobei das mindestens eine Stützelement (60) ein an der Bahnführungseinrichtung (58) geführtes Element (74) umfasst;
dass die Bahnführungseinrichtung (58) für das geführte Element (74) eine erste Bahn (78) aufweist und eine zweite Bahn (80) aufweist, und an einem Übergangsbereich (98) die zweite Bahn (80) sich eingangsseitig an die erste Bahn (78) anschließt und die zweite Bahn (80) ausgangsseitig in die erste Bahn (78) übergeht; und
dass an dem Übergangsbereich (98) eine Schleuse (140) angeordnet ist, welche einen Eintritt des geführten Elements (74) aus der ersten Bahn (78) eingangsseitig der zweiten Bahn (80) in die zweite Bahn (80) freigibt, aus der ersten Bahn (78) ausgangsseitig der zweiten Bahn (80) in die zweite Bahn (80) sperrt und aus der zweiten Bahn (80) ausgangsseitig der zweiten Bahn (80) in die erste Bahn (78) freigibt.

2. Reinigungsgerät nach Anspruch 1, **dadurch gekennzeichnet, dass** die Schleuse (140) eine schiefe Ebene (146) ist oder umfasst, welche zu der ersten Bahn (78) hin ansteigt, und eine Sperrfläche (148) umfasst, durch welche die erste Bahn (78) eingangsseitig der zweiten Bahn (80) in die zweite Bahn (80) übergeht, und insbesondere,
dass die Sperrfläche (148) an einem Keilelement (144) gebildet ist, welches die schiefe Ebene (146) bildet und welches insbesondere in der zweiten Bahn (80) angeordnet ist.

3. Reinigungsgerät nach einem der vorangehenden Ansprüche, **dadurch gekennzeichnet, dass** die zweite Bahn (80) eine Schleife (100) bildet, welche eingangsseitig und ausgangsseitig mit der ersten Bahn (78) verbunden ist.

4. Reinigungsgerät nach einem der vorangehenden Ansprüche, **dadurch gekennzeichnet, dass** das mindestens eine Stützelement (60) im Bereich eines ersten Endes (70) angelenkt ist und im Bereich eines zweiten Endes (72), welches zu dem ersten Ende (70) abgewandt ist, das geführte Element (74) sitzt.

5. Reinigungsgerät nach einem der vorangehenden Ansprüche, **dadurch gekennzeichnet, dass** das mindestens eine Stützelement (60) schwenkbar angelenkt ist und dass dem mindestens einen Stützelement (60) eine Federeinrichtung (66) zugeordnet ist, welche bestrebt ist, das mindestens eine Stützelement (60) in eine bestimmte Schwenkrichtung zu verschwenken, und insbesondere,
dass die bestimmte Schwenkrichtung von dem Gerätekörper (22) weg ist.

6. Reinigungsgerät nach einem der vorangehenden Ansprüche, **dadurch gekennzeichnet, dass** die erste Bahn (78) eine mindestens näherungsweise gerade Führungsstrecke (92) für das geführte Element (74) aufweist.

7. Reinigungsgerät nach einem der vorangehenden Ansprüche, **dadurch gekennzeichnet, dass** die zweite Bahn (80) einen Auskopplungsbereich (120) aufweist, welcher geradlinig ausgebildet ist und ausgangsseitig in die erste Bahn (78) führt und insbesondere dass die erste Bahn (78) eine lineare Fortsetzung des Auskopplungsbereichs (120) ist, und insbesondere,
dass der Auskopplungsbereich (120) als Kanal mit gegenüberliegenden Begrenzungswänden (124a, 124b) ausgebildet ist.

8. Reinigungsgerät nach einem der vorangehenden Ansprüche, **dadurch gekennzeichnet, dass** die zweite Bahn (80) einen Anlagebereich (130) aufweist, welcher eine Sperrfläche (132) aufweist, wobei bei Anliegen des geführten Elements (74) an die Sperrfläche (132) der Deckel (24) in der bestimmten geöffneten Schwenkstellung (54) fixiert ist, und insbesondere **gekennzeichnet durch** mindestens eines der Folgenden:
- die zweite Bahn (80) ist an dem Anlagebereich (130) so ausgebildet, dass ein Kraftaufwand erforderlich ist, um das geführte Element (74) aus dem Anlagebereich (130) zu bringen;
- die zweite Bahn (80) ist an dem Anlagebereich (130) so ausgebildet, dass **durch** Verschwenken des Deckels (24) zu dem Gerätekörper (22) hin unter Kraftaufwand das geführte Element (74) aus dem Anlagebereich (130) bringbar ist;
- der Anlagebereich (130) ist an einem Doppelmuldenbereich (114) gebildet, welcher eine erste Mulde (116) und eine zweite Mulde (118) aufweist, wobei die erste Mulde (116) und die zweite Mulde (118) miteinander verbunden sind, wobei die Sperrfläche (132) an der ersten Mulde (116) gebildet ist und ein Kraftaufwand zur Überführung des geführten Elements (74) aus der ersten Mulde (116) in die zweite Mulde (118) erforderlich ist, und wobei die erste Mulde (116) mit einem Einkopplungsbereich (102) verbunden ist, welcher eingangsseitig mit der ersten Bahn (78) verbunden ist, und wobei die zweite Mulde (118) mit einem Auskopplungsbereich (120) verbunden ist, welcher ausgangsseitig in die erste Bahn (78) führt.

9. Reinigungsgerät nach Anspruch 8, **dadurch gekennzeichnet, dass** der benötigte Kraftaufwand der Überwindung einer Federkraft einer dem mindestens einen Stützelement (60) zugeordneten Federeinrichtung (66) entspricht.

10. Reinigungsgerät nach Anspruch 8 oder 9, **dadurch gekennzeichnet, dass** der Doppelmuldenbereich (114) als Kanal mit gegenüberliegenden Begrenzungswänden (124a, 124b) ausgebildet ist.

11. Reinigungsgerät nach einem der vorangehenden Ansprüche, **dadurch gekennzeichnet, dass** die zweite Bahn (80) einen Einkopplungsbereich (102) aufweist, welcher eingangsseitig mit der ersten Bahn (78) verbunden ist, und insbesondere,
dass die erste Bahn (78) und/oder der Einkopplungsbereich (102) als Kanal mit einer einseitigen Begrenzungswand (84; 106) ausgebildet sind, und insbesondere,
dass der Einkopplungsbereich (102) in einem stumpfen Winkel (112) zu der ersten Bahn (78) orientiert ist und insbesondere mindestens einen Teilbereich mit geradliniger Bahnführung (110) aufweist.

12. Reinigungsgerät nach einem der vorangehenden Ansprüche, **dadurch gekennzeichnet, dass** die Stützeinrichtung (56) so ausgebildet und angeordnet ist, dass der Deckel (24) von einer entriegelten Position automatisch in die definierte geöffnete Schwenkstellung (54) bewegbar ist oder sich bewegt, und zum Herausführen aus der definierten geöffneten Schwenkstellung (54) eine Schwenkung zu dem Gerätekörper (22) hin unter Kraftaufwand erforderlich ist.

13. Reinigungsgerät nach einem der vorangehenden Ansprüche, **dadurch gekennzeichnet, dass** die Stützeinrichtung (56) bezüglich ihrer Stützfunktion schwerkraftunabhängig ausgebildet ist.

14. Reinigungsgerät nach einem der vorangehenden Ansprüche, **dadurch gekennzeichnet, dass** das mindestens eine Stützelement (60) an dem Gerätekörper (22) schwenkbar angelenkt ist und die Bahnführungseinrichtung (58) an dem Deckel (24) angeordnet ist, oder dass das mindestens eine Stützelement an dem Deckel schwenkbar angelenkt ist und dass die Bahnführungseinrichtung an dem Gerätekörper angeordnet ist.

15. Reinigungsgerät nach einem der vorangehenden Ansprüche, **dadurch gekennzeichnet, dass** das Reinigungsgerät ein Sauger ist oder einen Sauger umfasst, wobei insbesondere der Deckel (24) ein Filterabdeckungs-Deckel ist.

## Claims

1. Cleaning apparatus, comprising
- an apparatus body (22);
- a lid (24);
- a pivot bearing device (26) via which the lid (24) is pivotably mounted to the apparatus body (22); and
- a support device (56) via which the lid (24) is supportable on the apparatus body (22) in a defined open pivotal position (54);
wherein the support device (56) comprises at least one support element (60),
**characterized in that** the support device (56) comprises a track guide device (58) associated with the at least one support element (60), wherein the at least one support element (60) comprises an element (74) guided on the track guide device (58);
**in that** the track guide device (58) comprises a first track (78) and a second track (80) for the guided element (74) and, in a transition area (98), the second track (80) at its inlet end adjoins the first track (78) and the second track (80) at its outlet end transitions into the first track (78); and
**in that** arranged in the transition area (98) is a lock (140) which allows entry of the guided element (74) from the first track (78) into the second track (80) at the inlet end of the second track (80), and blocks entry from the first track (78) into the second track (80) at the outlet end of the second track (80), and allows entry into the first track (78) from the second track (80) at the outlet end of the second track (80).

2. Cleaning apparatus in accordance with claim 1, **characterized in that** the lock (140) is or comprises an inclined plane (146) which ascends towards the first track (78), and comprises a blocking face (148) by which the first track (78) transitions into the second track (80) at the inlet end of the second track (80), and in particular
**in that** the blocking face (148) is formed on a wedge element (144) which forms the inclined plane (146) and which is arranged in the second track (80) in particular.

3. Cleaning apparatus in accordance with any one of the preceding claims, **characterized in that** the second track (80) forms a loop (100) which at its inlet end and at its outlet end is connected to the first track (78).

4. Cleaning apparatus in accordance with any one of the preceding claims, **characterized in that** the at least one support element (60) is attached for articulation in the area of a first end (70) thereof and has the guided element (74) sitting in the area of a second end (72) thereof that faces away from the first end (70).

5. Cleaning apparatus in accordance with any one of the preceding claims, **characterized in that** the at least one support element (60) is articulated for pivotal movement and **in that** the at least one support element (60) has associated therewith a spring device (66) which seeks to pivot the at least one support element (60) in a certain pivoting direction, and in particular
**in that** the certain pivoting direction is away from the apparatus body (22).

6. Cleaning apparatus in accordance with any one of the preceding claims, **characterized in that** the first track (78) comprises an at least approximately straight guide path (92) for the guided element (74).

7. Cleaning apparatus in accordance with any one of the preceding claims, **characterized in that** the second track (80) comprises an outcoupling region (120) which is of rectilinear configuration and which at its outlet end leads into the first track (78), and in particular **in that** the first track (78) is a linear continuation of the outcoupling region (120), and in particular
**in that** the outcoupling region (120) is configured as a channel having opposed boundary walls (124a, 124b).

8. Cleaning apparatus in accordance with any one of the preceding claims, **characterized in that** the second track (80) comprises a contact region (130) which comprises a blocking face (132), wherein when the guided element (74) is in contact against the blocking face (132), the lid (24) is fixed in the certain open pivotal position (54), and in particular **characterized by** at least one of the following:
- the second track (80) is formed at the contact region (130) in such a manner that a force is required to be exerted in order to bring the guided element (74) out of the contact region (130);
- the second track (80) is formed at the contact region (130) in such a manner that the guided element (74) is capable of being brought out of the contact region (130) by pivoting the lid (24) towards the apparatus body (22) under exertion of a force;
- the contact region (130) is formed at a double trough region (114) which comprises a first trough (116) and a second trough (118), wherein the first trough (116) and the second trough (118) are connected to each other, wherein the blocking face (132) is formed on the first trough (116) and a force is required to be exerted for transferring the guided element (74) from the first trough (116) into the second trough (118), and wherein the first trough (116) is connected to an incoupling region (102) which at its inlet end is connected to the first track (78), and wherein the second trough (118) is connected to an outcoupling region (120) which at its outlet end leads into the first track (78).

9. Cleaning apparatus in accordance with claim 8, **characterized in that** the exertion of force required corresponds to overcoming a spring force of a spring device (66) associated with the at least one support element (60).

10. Cleaning apparatus in accordance with claim 8 or 9, **characterized in that** the double trough region (114) is configured as a channel having opposed boundary walls (124a, 124b).

11. Cleaning apparatus in accordance with any one of the preceding claims, **characterized in that** the second track (80) comprises an incoupling region (102) which at its inlet end is connected to the first track (78), and in particular
**in that** the first track (78) and/or the incoupling region (102) is or are configured as a channel having a a boundary wall (84; 106) on one side, and in particular
**in that** the incoupling region (102) is oriented at an obtuse angle (112) to the first track (78) and in particular comprises at least one portion with rectilinear track guidance (110).

12. Cleaning apparatus in accordance with any one of the preceding claims, **characterized in that** the support device (56) is configured and arranged such that the lid (24) is movable or moves automatically from an unlocked position to the defined open pivotal position (54), and **in that** bringing the lid (24) out of the defined open pivotal position (54) requires pivotal movement thereof towards the apparatus body (22) under exertion of a force.

13. Cleaning apparatus in accordance with any one of the preceding claims, **characterized in that** the support device (56) is configured to be independent of gravity with respect to its support function.

14. Cleaning apparatus in accordance with any one of the preceding claims, **characterized in that** the at least one support element (60) is pivotally articulated to the apparatus body (22) and the track guide device (58) is arranged on the lid (24), or **in that** the at least one supporting element is pivotally articulated to the lid and the track guide device is arranged on the apparatus body.

15. Cleaning apparatus in accordance with any one of the preceding claims, **characterized in that** the cleaning apparatus is a suction apparatus or comprises a suction apparatus, in particular wherein the lid (24) is a filter cover lid.

## Revendications

1. Appareil de nettoyage, comprenant
- un corps d'appareil (22) ;
- un couvercle (24) ;
- un dispositif de palier pivotant (26), par l'intermédiaire duquel le couvercle (24) est monté de manière pivotante sur le corps d'appareil (22) ; et
- un dispositif d'appui (56), par l'intermédiaire duquel le couvercle (24) peut être en appui sur le corps d'appareil (22) dans une position de pivotement (54) ouverte définie ;
dans lequel le dispositif d'appui (56) présente au moins un élément d'appui (60),
**caractérisé en ce que** le dispositif d'appui (56) présente un dispositif de guidage à voies (58) associé à l'au moins un élément d'appui (60), dans lequel l'au moins un élément d'appui (60) comprend un élément guidé (74) sur le dispositif de guidage à voies (58) ;
que le dispositif de guidage à voies (58) présente pour l'élément guidé (74) une première voie (78) et une deuxième voie (80), et, au niveau d'une zone de transition (98), la deuxième voie (80) se raccorde côté entrée à la première voie (78) et la deuxième voie (80) passe côté sortie dans la première voie (78) ; et
qu'un sas (140), lequel libère une entrée de l'élément guidé (74) sortant de la première voie (78), côté entrée de la deuxième voie (80), dans la deuxième voie (80), bloque une entrée de l'élément guidé (74) sortant de la première voie (78), côté sortie de la deuxième voie (80), dans la deuxième voie (80), et libère une entrée de l'élément guidé (74) sortant de la deuxième voie (80), côté sortie de la deuxième voie (80), dans la première voie (78), est disposé au niveau de la zone de transition (98).

2. Appareil de nettoyage selon la revendication 1, **caractérisé en ce que** le sas (140) est ou comprend un plan incliné (146), lequel monte en direction de la première voie (78), et comprend une surface de blocage (148), par laquelle la première voie (78) passe, côté entrée de la deuxième voie (80), dans la deuxième voie (80), et en particulier,
que la surface de blocage (148) est formée sur un élément cunéiforme (144), lequel forme le plan incliné (146) et lequel est disposé en particulier dans la deuxième voie (80).

3. Appareil de nettoyage selon l'une quelconque des revendications précédentes, **caractérisé en ce que** la deuxième voie (80) forme une boucle (100), laquelle est reliée côté entrée et côté sortie à la première voie (78) .

4. Appareil de nettoyage selon l'une quelconque des revendications précédentes, **caractérisé en ce que** l'au moins un élément d'appui (60) est articulé dans la zone d'une première extrémité (70) et l'élément guidé (74) siège dans la zone d'une deuxième extrémité (72), laquelle est opposée à la première extrémité (70).

5. Appareil de nettoyage selon l'une quelconque des revendications précédentes, **caractérisé en ce que** l'au moins un élément d'appui (60) est articulé de manière pivotante et qu'un dispositif à ressort (66), lequel s'applique à faire pivoter l'au moins un élément d'appui (60) dans une direction de pivotement définie, est associé à l'au moins un élément d'appui (60), et en particulier,
que la direction de pivotement définie est éloignée du corps d'appareil (22).

6. Appareil de nettoyage selon l'une quelconque des revendications précédentes, **caractérisé en ce que** la première voie (78) présente un parcours de guidage (92) au moins approximativement droit pour l'élément guidé (74) .

7. Appareil de nettoyage selon l'une quelconque des revendications précédentes, **caractérisé en ce que** la deuxième voie (80) présente une zone de sortie (120), laquelle est réalisée de manière rectiligne et mène côté sortie dans la première voie (78) et en particulier que la première voie (78) est un prolongement linéaire de la zone de sortie (120), et en particulier,
que la zone de sortie (120) est réalisée sous la forme d'un canal avec des parois de délimitation (124a, 124b) opposées.

8. Appareil de nettoyage selon l'une quelconque des revendications précédentes, **caractérisé en ce que** la deuxième voie (80) présente une zone d'application (130), laquelle présente une surface de blocage (132), dans lequel, lorsque l'élément guidé (74) est appliqué sur la surface de blocage (132), le couvercle (24) est fixé dans la position de pivotement (54) ouverte définie, et en particulier **caractérisé par** au moins un de ce qui suit :
- la deuxième voie (80) est réalisée sur la zone d'application (130), de sorte qu'une dépense d'énergie est nécessaire pour amener l'élément guidé (74) hors de la zone d'application (130) ;
- la deuxième voie (80) est réalisée sur la zone d'application (130), de sorte que, par pivotement du couvercle (24) en direction du corps d'appareil (22) sous l'effet d'une dépense d'énergie, l'élément guidé (74) peut être amené hors de la zone d'application (130) ;
- la zone d'application (130) est formée sur une zone à double creux (114), laquelle présente un premier creux (116) et un deuxième creux (118), dans lequel le premier creux (116) et le deuxième creux (118) sont reliés l'un à l'autre, dans lequel la surface de blocage (132) est formée sur le premier creux (116) et une dépense d'énergie est nécessaire pour amener l'élément guidé (74) du premier creux (116) dans le deuxième creux (118), et dans lequel le premier creux (116) est relié à une zone d'entrée (102), laquelle est reliée côté entrée à la première voie (78), et dans lequel le deuxième creux (118) est relié à une zone de sortie (120), laquelle mène côté sortie dans la première voie (78).

9. Appareil de nettoyage selon la revendication 8, **caractérisé en ce que** la dépense d'énergie nécessaire pour surmonter une force élastique correspond à un dispositif à ressort (66) associé à l'au moins un élément d'appui (60).

10. Appareil de nettoyage selon la revendication 8 ou 9, **caractérisé en ce que** la zone à double creux (114) est réalisée sous la forme d'un canal avec des parois de délimitation (124a, 124b) opposées.

11. Appareil de nettoyage selon l'une quelconque des revendications précédentes, **caractérisé en ce que** la deuxième voie (80) présente une zone d'entrée (102), laquelle est reliée côté entrée à la première voie (78), et en particulier,
que la première voie (78) et/ou la zone d'entrée (102) est réalisée sous la forme d'un canal avec une paroi de délimitation (84 ; 106) unilatérale, et en particulier,
que la zone d'entrée (102) est orientée selon un angle obtus (112) par rapport à la première voie (78) et en particulier présente au moins une zone partielle avec guidage à voie (110) rectiligne.

12. Appareil de nettoyage selon l'une quelconque des revendications précédentes, **caractérisé en ce que** le dispositif d'appui (56) est réalisé et disposé de sorte que le couvercle (24) peut se déplacer ou se déplace automatiquement d'une position déverrouillée dans la position de pivotement (54) ouverte définie, et un pivotement en direction du corps d'appareil (22) sous l'effet d'une dépense d'énergie est nécessaire pour le guidage hors de la position de pivotement (54) ouverte définie.

13. Appareil de nettoyage selon l'une quelconque des revendications précédentes, **caractérisé en ce que** le dispositif d'appui (56) est réalisé de manière indépendante de la pesanteur par rapport à sa fonction d'appui.

14. Appareil de nettoyage selon l'une quelconque des revendications précédentes, **caractérisé en ce que** l'au moins un élément d'appui (60) est articulé de manière pivotante sur le corps d'appareil (22) et le dispositif de guidage à voies (58) est disposé sur le couvercle (24), ou que l'au moins un élément d'appui est articulé de manière pivotante sur le couvercle et que le dispositif de guidage à voies est disposé sur le corps d'appareil.

15. Appareil de nettoyage selon l'une quelconque des revendications précédentes, **caractérisé en ce que** l'appareil de nettoyage est un aspirateur ou comprend un aspirateur, dans lequel en particulier le couvercle (24) est un couvercle de recouvrement de filtre.
